# FASCICULE DE BREVET EUROPEEN

(11) **EP 0 271 124 B1**
(45) Date de publication et mention de la délivrance du brevet: **08.04.1992**
(21) Numéro de dépôt: 87202134.0
(22) Date de dépôt: 05.11.1987
(51) Int. Cl.: H01H 3/12, B41J 5/16

(54) **Clavier avec une barre d'espacement à palonnier**
Tastaturleertaste mit Schwenkbügel
Key board with a space bar with a leveling wire

(30) Priorité: 14.11.1986 FR 8615853
(43) Date de publication de la demande: 15.06.1988
(73) Titulaire: PHILIPS COMPOSANTS, 92130 Issy les Moulineaux (FR); Philips Electronics N.V., 5621 BA Eindhoven (NL)
(72) Inventeur: Allaire, Jean-Luc Société Civile S.P.I.D., F-75007 Paris (FR)
(74) Mandataire: Caron, Jean

(56) Documents cités:
- EP-A- 0 178 452
- DE-A- 2 404 895
- US-A- 4 384 796

## Description

L'invention concerne un clavier constitué d'un chassis muni entre autres d'une touche allongée, par exemple une barre d'espacement, de moyens de coulissage de cette touche, et d'un palonnier destiné à éviter que la touche ne s'enfonce de travers, ledit palonnier oscillant autour d'un axe lié au chassis et perpendiculaire à la direction dudit coulissage, et comportant au moins deux broches, chacune coulissant dans une fente ménagée dans une patte de la touche penpendiculairement à la direction dudit coulissage. Un tel chassis est par exemple connu du document US-A-4 384 796.

Des claviers selon l'invention sont employés par exemple dans des matériels de traitement de données tels que des mini-ordinateurs.

Des barres d'espacement munies de palonniers selon le préambule ci-dessus sont présentes dans un clavier d'ordinateur disponible dans le commerce. Les broches du palonnier y sont engagées dans des fentes de la touche et l'axe du palonnier est tenu par des pièces intermédiaires rigides, elles mêmes rapportées et fixées au chassis par clipsage. Le montage de ce système est possible en amenant ensemble la touche, le palonnier et lesdites pièces intermédiaires sur le chassis. Pour mécaniser ce montage, un système complexe serait nécessaire pour maintenir et positionner ensemble toutes ces pièces. En outre, le démontage n'est possible qu'en accédant préalablement au-dessous du chassis pour libérer lesdites pièces intermédiaires.

L'invention a pour but de procurer un clavier dont le montage et le démontage sont grandement facilités. Dans le clavier selon l'invention, le palonnier peut être mis en place à l'avance sur le chassis, et le montage est complété par le seul ajout de la touche nue, qu'il suffit d'enfoncer a force pour la mettre en place. Le démontage est aussi aisé puisqu'il suffit de tirer suffisamment fort sur la touche.

A cet effet, un clavier selon l'invention est notamment remarquable en ce que, chaque fente étant ouverte à une extrémité pour permettre l'entrée de la broche, la patte de la touche est munie d'un plan incliné conduisant vers l'ouverture de la fente, dans la direction allant du chassis vers la touche, et les moyens de liaison entre l'axe du palonnier et le chassis comportent une partie élastique pour permettre un déplacement dudit axe dans la direction qui permet aux broches du palonnier de suivre le plan incliné et d'entrer dans la fente.

Avantageusement l'ouverture de la fente est tournée vers l'extérieur de la touche.

Dans un mode de réalisation particulier le palonnier est fixé au chassis par au moins un crochet élastique dont le débattement est suffisant pour permettre l'introduction des broches dans les fentes. Ce crochet comporte avantageusement une partie repliée destinée a augmenter sa longueur effective, et par conséquent son élasticité et son débattement.

Dans une forme de réalisation industrielle, le crochet élastique est avantageusement moulé d'une seule pièce avec le chassis, en matière plastique.

La description qui va suivre, en regard des dessins annexés décrivant des exemples non limitatif fera bien comprendre comment l'invention peut être réalisée.

La figure 1 représente un clavier.

La figure 2 représente en perspective les pièces du système de touche longue, séparées les unes des autres.

La figure 3 représente une coupe selon le plan A de la figure 2, d'un ensemble monté.

Sur le clavier de la figure 1 est indiquée en 4 la touche allongée dite barre d'espacement, qui est concernée par l'invention.

Sur la figure 2 la touche proprement dite 4 est représentée la tête en bas par rapport aux autres éléments de la figure afin de montrer des parties qui sont situées normalement sous la touche. Les flèches 16 indiquent le mouvement a réaliser pour amener la touche en position convenable.

La touche est munie de moyens de coulissage 5, 6 connus et qui ne font pas partie de l'invention. Ils comportent un tube central 5 destiné à coulisser dans un canon 18 porté par le chassis, et des parties de cylindre 6 qui servent à emprisonner un ressort de rappel (non représenté) et à fixer la touche en s'accrochant par des ergots à un relief 21 ménagé autour du canon 18. Ce canon est maintenu au centre d'un trou annulaire 20 par quatre ailettes 19. Les éléments 6 peuvent coulisser dans ce trou annulaire et les ailettes passent entre les éléments 6. C'est en outre le tube 5 qui appuie sur des moyens de contact électrique non représentés.

Le palonnier destiné à éviter que la touche ne s'enfonce de travers est constitué ici d'un fil d'acier dont le diamètre est d'environ 1,5mm, dont la partie 8 constitue un axe d'oscillation, et dont chaque extrémité est repliée deux fois à angle droit pour constituer, à chaque extrémité, une broche 9 parallèle à l'axe 8, c'est à dire ici horizontale, et par conséquent perpendiculaire à la direction du coulissage qui est ici verticale.

La touche 4 comporte à chaque extrémité une patte 15 dans laquelle est ménagée une fente 3 perpendiculaire à la direction du coulissage, c'est à dire ici horizontale. La fente 3 est ouverte à une extrémité qui est ici tournée vers l'extérieur de la touche. Pour montrer comment se fait l'assemblage, on a indiqué avec le palonnier 8, 9 la position normale des pattes 15 (et pas la touche entière qui aurait caché le dispositif), montrant comment les broches 9 pénétrent dans les fentes 3.

L'axe du palonnier oscillant est lié au chassis par des crochets 1 qui sont indiqués schématiquement au niveau du palonnier, et représentés plus en détail au-dessous. Le crochet 1 est disposé en face d'un relief 12 de façon à emprisonner la partie 8 du palonnier entre le crochet 1 et le relief 12. En outre, une paroi verticale 10 permet d'appuyer contre elle la partie 7 des pattes 15, comme le suggère la flèche 17, pour empêcher la touche de tourner autour d'un axe vertical, et un trou rectangulaire 11 permet aux pattes 15 de s'enfoncer, lorsqu'on appuie sur la touche.

Les pattes 15 sont munies d'un plan incliné 2, dont le rôle sera mieux compris grâce à la coupe de la figure 3.

Sur la figure 3, l'ensemble est représenté monté, dans la position de repos de la touche. Les éléments déjà décrits à propos de la figure 2 y portent les mêmes numéros de référence. Le chassis est indiqué par la référence 13, et la broche 9 est représentée dans une position de repos 9A et dans une position 9B qui a deux fonctions. D'une part, lorsqu'on appuie sur la touche le palonnier tourne autour de son axe 8 et la broche passe de la position 9A à la position 9B, cependant que la partie 7 glisse le long de la paroi verticale 10. D'autre part, pour assembler la touche au clavier lors de la fabrication, on met d'abrod en place le palonnier dans la position 9B. L'axe 8 est maintenu entre le crochet 1 et le relief 12, et le palonnier repose à plat sur le chassis. On n'a donc pas besoin de prévoir d'outillage pour le maintenir. Lorsqu'on amène la touche et qu'on l'enfonce, le plan incliné 2 vient s'insérer à droite de la broche 9B, et au fur et à mesure que la touche descend, le palonnier se déplace vers la gauche grâce à l'élasticité du crochet 1, élasticité suffisante pour permettre un déplacement de l'axe 8 dans la direction qui permet à la broche 9B de suivre le plan incliné et d'entrer en fin d'enfoncement de la touche dans la fente 3 où elle reste alors prisonnière.

Au début de l'enfoncement, les ergots des éléments 6 du système de coulissage de la figure 2 s'enclenchent dans le relief 21 du canon 18 et empêchent par la suite la touche de remonter plus haut que la position représentée sur la figure 3. Pour assurer une élasticité suffisante du crochet, la longueur effective de ce dernier est augmentée, du fait qu'à partir de son point de raccordement au chassis, il est d'abord dirigé vers le bas, puis est replié en 14 pour se diriger ensuite vers le haut. Dans la réalisation représentée, le chassis 13, la paroi 10, le crochet 1, 14 et le relief 12 sont tous moulés ensemble dans une matière plastique, par exemple celle dénommée ABS.

En ce qui concerne le démontage, un moyen consiste à insérer un outil qui déplace le crochet 1 vers la gauche, la touche étant enfoncée, ce qui pousse la broche 9B hors de la fente 3 après quoi on n'a plus qu'à laisser remonter la touche. Un autre moyen, avec lequel le démontage est encore plus facile consiste à prévoir une fente 3 plus profonde que ne le requiert le déplacement normal de la touche, ainsi que cela est suggéré par le dessin en pointillé 30. Alors, il suffit de tirer la touche vers le haut assez fort pour libérer le clipsage 6, 21 des moyens de coulissage, et lorsque le bas de la partie 7 arrive à la hauteur du haut de la paroi 10, la touche peut se libérer vers la droite.

Bien entendu, d'autres modes de réalisation de l'invention sont possibles. En particulier le crochet peut avoir d'autres formes, on peut imaginer notamment une sorte de pène associé à un ressort, comme celui d'une serrure.

La fente 3 peut aussi être tournée vers l'intérieur de la touche, le crochet étant alors tourné dans l'autre sens (c'est à dire que son élasticité permettrait dans le cas de la figure 3 de pousser le palonnier vers la droite). Néanmoins, cette solution est moins favorable car elle laisse moins de largeur disponible pour le palonnier, à moins que ce dernier ne déborde à l'extérieur de la touche, ce qui n'est pas souhaitable. Pour des petites séries, un groupe d'éléments 1, 10, 11, 12 peut être constitué par une petite pièce indépendante qui est rapportée sur le chassis. Au lieu d'utiliser un relief 12 en face du crochet 1, on peut aussi munir ce dernier, à son extrémité, d'une sorte de pince emprisonnant l'axe du palonnier.

## Revendications

1. Clavier constitué d'un chassis muni entre autres d'une touche allongée, (4) par exemple une barre d'espacement, de moyens de coulissage (5, 6) de cette touche (4), et d'un palonnier (8) destiné à éviter que la touche (4) ne s'enfonce de travers, ledit palonnier (8) oscillant autour d'un axe lié au chassis et perpendiculaire à la direction dudit coulissage, et comportant au moins deux broches (9), chacune coulissant dans une fente (3) ménagée dans une patte (15) de la touche perpendiculairement à la direction dudit coulissage, caractérisé en ce que, chaque fente (3) étant ouverte à une extrémité pour permettre l'entrée de la broche (9), la patte (15) de la touche (4) est munie d'un plan incliné (2) conduisant vers l'ouverture de la fente, dans la direction allant du chassis vers la touche, et les moyens de liaison (1, 12) entre l'axe du palonnier (8) et le chassis (13) comportent une partie élastique pour permettre un déplacement dudit axe dans la direction qui permet aux broches (9) du palonnier de suivre le plan incliné et d'entrer dans la fente.

2. Clavier selon la revendication 1, caractérisé en ce que l'ouverture de la fente (3) est tournée vers l'extérieur de la touche.

3. Clavier selon l'une des revendications 1 ou 2, caractérisé en ce que le palonnier est fixé au chassis par au moins un crochet (1) élastique, dont le débattement est suffisant pour permettre l'introduction des broches dans les fentes.

4. Clavier selon la revendication 3, caractérisé en ce que le crochet comporte une partie repliée (14) destinée à augmenter sa longueur effective.

5. Clavier selon la revendication 3, caractérisé en ce que le crochet élastique (1, 14) est moulé d'une seule pièce avec le chassis (13), en matière plastique.

## Claims

1. A keyboard formed by a frame provided inter alia with an elongate key (4), for example a space bar, with sliding means (5, 6) for this key (4) and with a leveling rod (8) intended to avoid that the key (4) is depressed obliquely, the said leveling rod (8) being pivotable about a spindle which is connected to the frame and is perpendicular to the said sliding direction, and comprising at least two pins (9), each of them sliding in a slot (3) provided in a leg (15) of the key perpendicularly to the sliding direction, characterized in that, each slot (3) being open at one end in order to allow the pin (9) to enter, the leg (15) of the key (4) is provided with an inclined surface (2) leading to the opening of the slot in a direction away from the frame towards the key, and the connection means (1, 12) between the spindle of the leveling rod (8) and the frame (13) comprise an elastic part so as to permit of a displacement of the said spindle in a direction which allows the pins (9) of the leveling rod to follow the inclined surface and to enter the slot.

2. A keyboard as claimed in Claim 1, characterized in that the opening of the slot (3) is directed towards the exterior of the key.

3. A keyboard as claimed in any one of Claims 1 or 2, characterized in that the leveling rod is fixed to the frame by means of at least one elastic hook (1), whose elasticity is sufficient to allow the introduction of the pins into the slots.

4. A keyboard as claimed in Claim 3, characterized in that the hook comprises a folded portion (14) intended to increase its effective length.

5. A keyboard as claimed in Claim 3, characterized in that the elastic hook(1, 14) is moulded in one piece with the frame (13) from plastic material.

## Patentansprüche

1. Tastatur mit einem Chassis, das unter anderem eine längliche Taste (4) enthält, beispielsweise eine Leertaste, Mittel (5, 6) zur Führung dieser Taste (4) und einen Hebel (8), der verhindern soll, daß die Taste (4) schief eingedrückt wird, wobei der Hebel (8) um eine mit dem Chassis verbundene Achse und quer zur Richtung der Führung (5, 6) drehbar ist, und mindestens zwei Zapfen (9) enthält, von denen jeder in einen Schlitz (3) gleitet, der in einer Stütze (15) der Taste (4) quer zur Richtung der erwähnten Führung (5, 6) angebracht ist, dadurch gekennzeichnet, daß jeder Schlitz (3) nach einem Ende hin offen ist, um das Hineinführen des Zapfens (9) zu ermöglichen, daß die Stütze (15) der Taste (4) mit einer geneigten Ebene (2) ausgerüstet ist, die in der Richtung vom Chassis zur Taste (4) zur Öffnung des Schlitzes (3) führt, und daß die Verbindungsmittel (1, 12) zwischen der Achse des Hebels (8) und dem Chassis (13) ein elastisches Stück enthalten, um eine Verschiebung der Achse in die Richtung zu ermöglichen, die den Zapfen (9) des Hebels (8) ermöglicht, der geneigten Ebene (2) zu folgen und in den Schlitz (3) zu gleiten.

2. Tastatur nach Anspruch 1, dadurch gekennzeichnet, daß die Öffnung des Schlitzes (3) zur Außenseite der Taste (4) gekehrt ist.

3. Tastatur nach einem der Ansprüche 1 oder 2, dadurch gekennzeichnet, daß der Hebel (8) am Chassis befestigt ist mit mindestens einem elastischen Haken (1), dessen Durchfederungsweg ausreicht, um ein Hineinführen der Zapfen (9) in die Schlitze (3) zu erlauben.

4. Tastatur nach Anspruch 3, dadurch gekennzeichnet, daß der Haken (1) zur Vergrößerung seiner wirksamen Länge ein gebogenes Stück (14) enthält.

5. Tastatur nach Anspruch 3, dadurch gekennzeichnet, daß der elastische Haken (1, 14) in nur einem Stück mit dem Chassis (13) aus Kunststoff gegossen ist.
